# EUROPÄISCHE PATENTSCHRIFT

(11) **EP 0 844 637 B1**
(45) Veröffentlichungstag und Bekanntmachung des Hinweises auf die Patenterteilung: **31.08.2005**
(21) Anmeldenummer: 97250350.2
(22) Anmeldetag: 18.11.1997
(51) Int. Cl.: H01H 51/12, H01H 33/38, H01H 9/00

(54) **Elektrodynamischer Antrieb, insbesondere für Hochspannungsschaltgeräte**
Electrodynamic actuator, in particular for high voltage circuit breaker
Entraînement électrodynamique, en particulier pour appareil de coupure haute tension

(30) Priorität: 22.11.1996 DE 19649979
(43) Veröffentlichungstag der Anmeldung: 27.05.1998
(73) Patentinhaber: SIEMENS AKTIENGESELLSCHAFT, 80333 München (DE)
(72) Erfinder: Habedank, Bernd-Ulrich, Dr., 13589 Berlin (DE); Lorenz, Dieter, 12207 Berlin (DE); Schuler, Klaus, 13589 Berlin (DE)

(56) Entgegenhaltungen:
- EP-A- 0 354 803
- WO-A-96/09636
- GB-A- 1 196 418
- US-A- 1 645 628
- US-A- 2 838 630
- US-A- 3 900 822

## Beschreibung

Die Erfindung betrifft einen elektrodynamischen Antrieb, insbesondere für Hochspannungsschaltgeräte, der einen durch zwei von einer Spannungsquelle wechselweise speisbare Spulen betätigbaren Anker aufweist, welcher einen anzutreibenden Schaltkontakt eines Schaltgerätes betätigt, wobei durch den Anker im Zuge eines Schaltvorganges einerseits eine erste Hilfskontaktanordnung, welche die ihn antreibende Spule von der Spannungsquelle trennt und andererseits eine zweite Hilfskontaktanordnung betätigbar ist, die die für einen nachfolgenden Schaltvorgang zu aktivierende Spule betriebsbereit macht.

Ein elektrodynamischer Antrieb für elektrische Schaltgeräte geht hinsichtlich der Betätigung des anzutreibenden Schaltkontaktes des elektrischen Schaltgerätes durch einen von zwei von einer Spannungsquelle wechselweise speisbaren Spulen betätigbaren Anker beispielsweise aus der DE 43 04 921 C1 hervor. Durch diesen elektrodynamischen Antrieb wird zwar gewährleistet, daß ein durch den elektrischen Schalter auszuführender Schaltvorgang sicher abläuft, aber es ist nicht gewährleistet, daß der elektrodynamische Antrieb nach Ablauf eines Schaltvorganges ohne Zeitverzögerung sofort für den nachfolgenden Schaltvorgang betriebsbereit ist.

Als Nachteil kommt bei dem bekannten elektrodynamischen Antrieb auch hinzu, daß ausgehend davon, daß zunehmend als Spannungsquelle eine Kondensatorbatterie zur Anwendung kommt, wie es unter anderem die Antriebsvorrichtung für einen Gleichstromschalter nach der DE 38 41 592 A1 vorsieht, die Betriebsbereitschaft von elektrischen Schaltgeräten und somit auch von Hochspannungsschaltgeräten eingeschränkt wird. Das ist besonders deshalb der Fall, weil der Stromfluß unmittelbar nach Abschluß eines Schaltvorganges nicht unterbrochen wird, was mit einer unnötigen Entladung der Kondensatoren verbunden ist.

Aus der Patentschrift US 2, 838, 630 ist ein eingangs genannter Antrieb bekannt. Ein Schaltgerät weist einen elektrodynamischen Antrieb mit zwei von einer Spannungsquelle wechselweise speisbaren Spulen auf. Weiterhin ist über einen Anker des elektrodynamischen Antriebs eine erste Hilfskontaktanordnung und eine zweite Hilfskontaktanordnung betätigbar, mittels welcher eine Umschaltung der Spannungsquelle zwischen den wechselweise speisbaren Spulen erfolgt.

Ein bewegbarer Schaltkontakt bewirkt ein Zu- bzw. Abschalten der ersten bzw. der zweiten Hilfskontaktanordnung. Der bewegbare Schaltkontakt ist mittels an dem Anker angeordneten Anschlagselementen verschiebbar.

Bei einer Schaltbewegung fahren die jeweiligen Anschlagelemente gegen den Schaltkontakt und verfahren diesen. Aufgrund der gewählten Konstruktion ist von einer erhöhten mechanischen Belastung der Hilfskontaktanordnungen auszugehen. Der bewegbare Schaltkontakt wird aufgrund der mechanischen Erschütterungen bei dem Anschlagen der Anschlagelemente erschüttert und selbst gegebenenfalls verbogen, dadurch ist ein zuverlässiges Arbeiten des elektrodynamischen Antriebes über einen langen Zeitraum in Frage gestellt.

Zusätzlich benötigt die Ausgestaltung der Hilfskontaktanordnungen gemäß der US 2, 838, 630 zusätzlichen Bauraum an dem Schaltgerät.

Der Erfindung liegt daher die Aufgabe zugrunde, einen elektrodynamischen Antrieb zu schaffen, der nicht nur ein rasches Umschalten der Hilfskontaktanordnungen gewährleistet, sondern auch eine zuverlässige langlebige Ausgestaltung darstellt, die nur einen geringen zusätzlichen Bauraum an dem elektrodynamischen Antrieb benötigt.

Erfindungsgemäß wird dieses bei einem elektrodynamischen Antrieb gemäß Oberbegriff des Patentanspruches 1 dadurch erreicht, daß die durch den Anker betätigbaren Hilfskontaktanordnungen jeweils zwei am inneren Umfang der Spulen angeordnete Gleitkontakte aufweisen.

Weisen die durch den Anker betätigbaren Hilfskontaktanordnungen vorteilhaft jeweils zwei am inneren Umfang der Spulen angeordneten Gleitkontakte auf, so kann auf den Einsatz separat anzutreibender Hilfskontaktanordnungen verzichtet werden. Dadurch wird die zu beschleunigende Masse des Ankers durch die bewegbaren Kontakte der Hilfskontaktanordnung nicht mehr zusätzlich belastet. Außerdem ist ein Anschlagen und die damit verbundene Erschütterung des gesamten Antriebes zur Betätigung eines bewegbaren Schaltkontaktes nicht notwendig. Die Gleitkontakte sind im Innern der Spulen jeweils geschützt angeordnet und benötigen kaum zusätzlichen Bauraum.

Eine vorteilhafte Ausgestaltung kann dabei vorsehen, dass die durch den Anker schließbaren Gleitkontakte in Abhängigkeit von der Lage des Ankers mit diesem jeweils eine Strombahn bilden.

Die Überbrückung der Gleitkontakt-anordnung unter Nutzung des Ankers lässt eine mechanisch dauerhafte Umschalteinrichtung entstehen. Zusätzliche bewegte Teile sind nunmehr nicht von Nöten. Die Gleitkontakte im Innern der Spulen sollten vorteilhaft eine Länge aufweisen, die der axialen Länge des Ankers entspricht sowie eine Einlauffläche für ein störungsfreies Einlaufen des Ankers in die Spulen. Abweichend von dieser Höhe der Gleitkontakte kann selbstverständlich auch eine geringere Höhe gewählt werden, wobei dann jedoch die am inneren Umfang der Spulen angeordneten Gleitkontakte auf der Einlaufseite für den Anker anzuordnen sind. Die Höhe der Gleitkontakte wird schließlich aber auch durch ein sicheres Führen des Ankers innerhalb der Spulen bestimmt.

Eine Aktivierung der jeweiligen, nach einer Bewegung des Ankers von der einen in die andere Spule für einen nachfolgenden Schaltvorgang betriebsbereit gemachten Spule kann bei dem erfindungsgemäßen elektrodynamischen Antrieb in Abhängigkeit von der Anordnung der Spulen und der Gleitkontakte der ersten und zweiten Hilfskontaktanordnung dann erfolgen, wenn der entsprechende Gleitkontakt durch den Anker geschlossen ist.

Dabei erfolgt gemäß einer bevorzugten Ausbildung des elektrodynamischen Antriebes die Verbindung des ersten Gleitkontaktes der ersten Hilfskontaktanordnung mit der Spannungsquelle über einen dem Ausschaltvorgang zugeordneten Schalter und entsprechend die Verbindung der dem Einschaltvorgang zugeordneten Spule über einen dem Einschaltvorgang zugeordneten Schalter.

Gleitet bei dem erfindungsgemäß ausgebildeten elektrodynamischen Antrieb, bei dem die dem Aus- und Einschaltvorgang zugeordneten Schalter extern ansteuerbar sind, der Anker aus einer der beiden Spulen, so wird der Stromfluß durch die andere Spule unterbrochen und der Antriebsvorgang beendet. Gleichzeitig werden die Gleitkontakte der Hilfskontaktanordnung der jeweils anderen Spule durch den Anker kontaktiert, so daß der Antrieb für den umgekehrten Schaltvorgang bereitgemacht ist. Das aber bedeutet, daß die Spannungsquelle nur für den jeweiligen Schaltvorgang Energie freigibt, so daß bei Einsatz von Kondensatorbatterien als Spannungsquelle eine Betriebsbereitschaft für eine relativ große Anzahl von Ein- und Ausschaltvorgängen gewährleistet ist. Dabei eignet sich der erfindungsgemäß ausgebildete elektrodynamische Antrieb nicht nur für Leistungsschalter, sondern die durch ihn beabsichtigten Wirkungen werden durchaus auch bei seiner Verwendung bei Last-, Trenn- und Erdungsschaltern für Hoch- und Mittelspannung erreicht.

Die Erfindung wird anhand von zwei Ausführungsbeispielen anhand einer schematischen Zeichnung näher erläutert.

Die zugehörige Zeichnung zeigt in
Figur 1 einen elektrodynamischen Antrieb teilweise im Schnitt, der für einen Ausschaltvorgang betriebsbereit ist,
Figur 2 den elektrodynamischen Antrieb nach Figur 1 teilweise im Schnitt, der für einen Einschaltvorgang betriebsbereit ist und
Figur 3 einen gegenüber Figur 1 und 2 abgewandelten elektrodynamischen Antrieb teilweise im Schnitt.

Wie die Figuren 1 und 2 zeigen, besteht der elektrodynamische Antrieb aus zwei wechselweise von einer Spannungsquelle 1 gespeisten Spulen 2, 3, wobei als Spannungsquelle 1 eine Kondensatorbatterie zur Anwendung kommt sowie aus dem Anker 4, der durch die Spulen 2, 3 betätigbar und über die Schaltstange 5 mit dem nicht weiter dargestellten Schaltkontakt eines Hochspannungsschaltgerätes verbunden ist. Dabei ist die Spule 2 dem Einschaltvorgang in Richtung des Pfeiles 18 und die Spule 3 dem Ausschaltvorgang in Richtung des Pfeiles 19 zugeordnet. Am inneren Umfang der Spule 2 befindet sich eine erste aus zwei Gleitkontakten 6, 7 bestehende Hilfskontaktanordnung und am inneren Umfang der Spule 3 eine zweite ebenfalls aus zwei Gleitkontakten 9, 10 bestehende Hilfskontaktanordnung. Während der zweite Gleitkontakt 10 der zweiten Hilfskontaktanordnung und der Eingang 12 der Spule 3 unmittelbar mit der Spannungsquelle 1 verbunden ist, steht der erste Gleitkontakt 6 der ersten Hilfskontaktanordnung über einen dem Ausschaltvorgang zugeordneten Schalter 13 und der Ausgang 14 der Spule 2 über einen dem Einschaltvorgang zugeordneten Schalter 15 mit der Spannungsquelle 1 in Verbindung, wobei beide Schalter 13, 15 extern steuerbar sind.

Aus den Figuren 1 und 2 ist auch ersichtlich, daß der erste Gleitkontakt 9 der zweiten Hilfskontaktanordnung mit dem Eingang 16 der Spule 2 und der Ausgang 17 der Spule 3 mit dem zweiten Gleitkontakt 7 der ersten Hilfskontaktanordnung in Verbindung steht, und daß der Anker 4 in Abhängigkeit davon, ob er sich in der dem Einschaltvorgang zugeordneten Spule 2 oder in der dem Ausschaltvorgang zugeordneten Spule 3 befindet, gemeinsam mit den Gleitkontakten 6, 7 der ersten Hilfskontaktanordnung bzw. den Gleitkontakten 9, 10 der zweiten Hilfskontaktanordnung jeweils eine geschlossene Strombahn bildet.

Soll ein Ausschaltvorgang des Hochspannungsschaltgerätes durchgeführt werden, so wird der Ausgang 17 der Spule 3 über die aus den Gleitkontakten 6, 7 und den Anker 4 gebildete Strombahn durch Betätigung des Schalters 13 mit der Spannungsquelle 1 verbunden. Das führt zu einer Bewegung des Ankers 4 in Richtung des Pfeiles 19. Gleitet der Anker 4 aus der dem Einschaltvorgang zugeordneten Spule 2 heraus, so wird der bis zu diesem Zeitpunkt über die Gleitkontakte 6, 7 und den Anker geschlossene Stromkreis geöffnet und somit auch die Spule 3 von der Spannungsquelle 1 getrennt, so daß bei Verwendung einer Kondensatorbatterie als Spannungsquelle 1 keine weitere Entladung erfolgt. Da dieser Vorgang mit einer sicheren Aufnahme des Ankers 4 durch die Spule 3 verbunden ist, bildet der Anker 4 nunmehr, wie aus Figur 2 hervorgeht, gemeinsam mit den Gleitkontakten 9, 10 eine Strombahn, so daß der elektrodynamische Antrieb für den nachfolgenden Einschaltvorgang des Hochspannungsschaltgerätes bereit ist. Der Einschaltvorgang wird durchgeführt, wenn der Schalter 15 betätigt wird und somit der Ausgang 14 der Spule 2 mit der Spannungsquelle 1 verbunden wird.

Gemäß den Figuren 1 und 2 entspricht die Höhe der Gleitkontakte 6, 7 sowie 9, 10 zwar der Länge des Ankers 4, aber die durch die Erfindung beabsichtigten Wirkungen können auch dann erreicht werden, wenn die Beschleunigung des Ankers 4 bei seinem Hereingleiten in die jeweils andere Spule 2, 3 so groß ist, daß durch seine kinetische Energie ein sicheres Beenden des Schaltvorganges gewährleistet ist und somit durch Auslegung der Gleitkontakte 6, 7 sowie 9, 10, insbesondere bezüglich einer geringeren Länge, bereits eine vorzeitige Unterbrechung des durch die Gleitkontakte 6, 7 bzw. 9, 10 und den Anker 4 geschlossenen Stromkreises erfolgen kann, also bevor der Anker 4 die jeweilige Spule 2 oder 3 verläßt.

Der elektrodynamische Antrieb nach Figur 3 entspricht zwar im wesentlichen dem nach Figur 1 und 2, aber im Gegensatz zu dem elektrodynamischen Antrieb gemäß Figur 1 und 2 wird hier durch eine veränderte Schaltungsanordnung der Spulen 2, 3 sowie der Gleitkontakte 6, 7 und 9, 10 der ersten und zweiten Hilfskontaktanordnung im Zusammenwirken mit den dem Ein- und Ausschaltvorgang zugeordneten Schaltern 13, 15 sowie der Spannungsquelle 1 in Form eines Kondensatorbatterie die Entladung der Kondensatorbatterie bei einem Schaltvorgang auf ein Minimum reduziert und gleichzeitig der elektrodynamische Antrieb für einen nachfolgenden Schaltvorgang betriebsbereit gemacht. Bei diesem elektrodynamischen Antrieb steht der zweite Gleitkontakt 7 der ersten Hilfskontaktanordnung sowie der Ausgang 14 der Spule 2 unmittelbar mit der Spannungsquelle 1 in Verbindung, während der erste Gleitkontakt 9 der zweiten Hilfskontaktanordnung über den dem Einschaltvorgang zugeordneten Schalter 15 und der Eingang 12 der Spule 3 über den dem Ausschaltvorgang zugeordneten Schalter 13 mit der Spannungsquelle 1 verbindbar ist. Gemäß dieser Schaltung ist schließlich der erste Gleitkontakt 6 der ersten Hilfskontaktanordnung mit dem Ausgang 17 der Spule 3 und der zweite Hilfskontakt 10 der zweiten Hilfskontaktanordnung mit dem Eingang 16 der Spule 2 verbunden.

Aus dieser Figur geht auch hervor, daß die Gleitkontakte 6, 7 und 9, 10 gegenüber denen nach Figur 1 und 2 eine geringere Höhe besitzen, wobei sie jedoch mit der Stirnseite der Einlaufseite für den Anker 4 jeder der beiden Spulen 2, 3 abschließen, so daß der jeweilige Stromkreis durch den Anker 4 unterbrochen ist, wenn dieser die Gleitkontakte 6, 7 sowie 9, 10 verlassen hat. Dies geschieht auch hier mit dem Verlassen der Spule 2 bzw. 3. Es ist auch möglich, daß die Gleitkontakte 6, 7 sowie 9, 10 enden bereits vor der Stirnseite der Einlaufseite für den Anker 4 jeder der beiden Spulen 2, 3 enden, wie es auch eine Variante für die Gleitkontakte 6, 7 sowie 9, 10 des elektrodynamischen Antriebes nach Figur 1 und 2 vorsieht.

## Patentansprüche

1. Elektrodynamischer Antrieb, insbesondere für Hochspannungsschaltgeräte, der einen durch zwei von einer Spannungsquelle (1) wechselweise speisbare Spulen (2, 3) betätigbaren Anker (4) aufweist, welcher einen anzutreibenden Schaltkontakt eines Schaltgerätes betätigt, wobei durch den Anker (4) im Zuge eines Schaltvorganges einerseits eine erste Hilfskontaktanordnung (6, 7, 9, 10), welche die ihn antreibende Spule (3, 2) von der Spannungsquelle (1) trennt und andererseits eine zweite Hilfskontaktanordnung (6, 7, 9, 10) betätigbar ist, die die für einen nachfolgenden Schaltvorgang zu aktivierende Spule (2, 3) betriebsbereit macht,
**dadurch gekennzeichnet, daß**
die durch den Anker (4) betätigbaren Hilfskontaktanordnungen (6, 7, 9, 10) jeweils zwei am inneren Umfang der Spulen (2, 3) angeordnete Gleitkontakte (6, 7, 9, 10) aufweisen.

2. Elektrodynamischer Antrieb nach Anspruch 1,
**dadurch gekennzeichnet, daß**
die durch den Anker (4) schließbaren Gleitkontakte (6, 7, 9, 10) in Abhängigkeit von der Lage des Ankers mit diesem jeweils eine Strombahn bilden.

3. Elektrodynamischer Antrieb nach Anspruch 1 und 2,
**dadurch gekennzeichnet, daß**
die am inneren Umfang der Spulen (2, 3) angeordneten Gleitkontakte (6, 7, 9, 10) eine Länge besitzen, die im wesentlichen der axialen Länge des Ankers (4) entspricht.

4. Elektrodynamischer Antrieb nach Anspruch 1 bis 3,
**dadurch gekennzeichnet, daß**
die nach Abschluß der bei einem Schaltvorgang durchgeführten Bewegung des Ankers von der einen in die andere Spule (2, 3) für einen nachfolgenden Schaltvorgang betriebsbereit gemachte Spule (3 oder 2) aktivierbar ist, wenn der entsprechende Gleitkontakt (6, 7, 9, 10) durch den Anker 4 geschlossen ist.

5. Elektrodynamischer Antrieb nach Anspruch 1 bis 4,
**dadurch gekennzeichnet, daß**
die Verbindung des ersten Gleitkontaktes (6) der ersten Hilfskontaktanordnung (6, 7) sowie der Spule (2) mit der Spannungsquelle (1) über einen dem Ausschaltvorgang zugeordneten und einen dem Einschaltvorgang zugeordneten Schalter (13, 15) erfolgen.

6. Elektrodynamischer Antrieb nach Anspruch 1 bis 5,
**dadurch gekennzeichnet, daß**
der zweite Gleitkontakt (7) der ersten Hilfskontaktanordnung (6, 7), dessen erster Gleitkontakt (6) über den dem Ausschaltvorgang zugeordneten Schalter (13) mit der Spannungsquelle (1) verbindbar ist, mit der dem Ausschaltvorgang zugeordneten, an die Spannungsquelle (1) angeschlossenen Spule (3) in Verbindung steht, während der erste Gleitkontakt (9) der zweiten Hilfskontaktanordnung (9, 10), dessen zweiter Gleitkontakt (10) an die Spannungsquelle (1) angeschlossen ist, mit der dem Einschaltvorgang zugeordneten, an die Spannungsquelle (1) über den dem Einschaltvorgang zugeordneten Schalter (15) anschließbaren Spule (2) in Verbindung steht.

7. Elektrodynamischer Antrieb nach Anspruch 1 bis 4,
**dadurch gekennzeichnet, daß**
die Verbindung des ersten Gleitkontaktes (9) der zweiten Hilfskontaktanordnung (11) sowie der Spule (3) mit der Spannungsquelle (1) über einen dem Einschaltvorgang zugeordneten und eine dem Ausschaltvorgang zugeordneten Schalter (13, 15) erfolgt.

8. Elektrodynamischer Antrieb nach Anspruch 1 bis 4 und 7,
**dadurch gekennzeichnet, daß**
der erste Gleitkontakt (6) der ersten Hilfskontaktanordnung (6, 7), dessen zweiter Gleitkontakt (7) an die Spannungsquelle (1) angeschlossen ist, mit der dem Ausschaltvorgang zugeordneten, an die Spannungsquelle (1) über den dem Ausschaltvorgang zugeordneten Schalter (13) anschließbaren Spule (3) in Verbindung steht, während der zweite Gleitkontakt (10) der zweiten Hilfskontaktanordnung (9, 10), dessen erster Gleitkontakt (9) über den dem Einschaltvorgang zugeordneten Schalter (15) mit der Spannungsquelle (1) verbindbar ist, mit der dem Einschaltvorgang zugeordneten, an die Spannungsquelle (1) angeschlossenen Spule (2) in Verbindung steht.

9. Elektrodynamischer Antrieb nach Anspruch 1 bis 8,
**dadurch gekennzeichnet, daß**
die dem Aus- und Einschaltvorgang zugeordneten Schalter (13, 15) extern ansteuerbar sind.

## Claims

1. Electrodynamic drive, in particular for high-voltage switchgear, which has an armature (4) which can be operated by two coils (2, 3) that can be fed alternately from a voltage source (1), which armature (4) operates a switching contact to be driven in a switching device, in which case, in the course of a switching process, the armature (4) can on the one hand operate a first auxiliary contact arrangement (6, 7, 9, 10), which disconnects the coil (3, 2) driving it from the voltage source (1), and on the other hand can operate a second auxiliary contact arrangement (6, 7, 9, 10), which makes the coil (2, 3) to be activated for a subsequent switching process ready for operation,
**characterized in that**
the auxiliary contact arrangements (6, 7, 9, 10) which can be operated by the armature (4) each have two sliding contacts (6, 7, 9, 10) which are arranged on the internal circumference of the coils (2, 3).

2. Electrodynamic drive according to Claim 1,
**characterized in that**
the sliding contacts (6, 7, 9, 10) which can be closed by the armature (4) in each case form a current path with the armature, dependent on the position of the armature.

3. Electrodynamic drive according to Claim 1 or 2,
**characterized in that**
the sliding contact (6, 7, 9, 10) which are arranged on the internal circumference of the coils (2, 3) have a length which corresponds essentially to the axial length of the armature (4).

4. Electrodynamic drive according to Claims 1 to 3,
**characterized in that**
the coil (3 or 2) which is made ready to operate for a subsequent switching process from the one to the other coil (2, 3) after completion of the armature movement which is carried out during a switching process can be activated when the corresponding sliding contact (6, 7, 9, 10) is closed by the armature (4).

5. Electrodynamic drive according to Claims 1 to 4,
**characterized in that**
the connection of the first sliding contact (6) of the first auxiliary contact arrangement (6, 7) and of the coil (2) to the voltage source (1) is made via a switch (13) which is associated with the switching-off process and a switch (15) which is associated with the switching-on process.

6. Electrodynamic drive according to Claims 1 to 5,
**characterized in that**
the second sliding contact (7) of the first auxiliary contact arrangement (6, 7), whose first sliding contact (6) can be connected to the voltage source (1) via the switch (13) which is associated with the switching-off process, is connected to the coil (3) which is associated with the switching-off process and is connected to the voltage source (1), while the first sliding contact (9) of the second auxiliary contact arrangement (9, 10), whose second sliding contact (10) is connected to the voltage source (1), is connected to the coil (2), which is associated with the switching-on process and can be connected to the voltage source (1) via the switch (15) which is associated with the switching-on process.

7. Electrodynamic drive according to Claims 1 to 4,
**characterized in that**
the first sliding contact (9) of the second auxiliary contact arrangement (11) as well as the coil (3) are connected to the voltage source (1) via a switch (15) which is associated with the switching-on process and a switch (13) which is associated with the switching-off process.

8. Electrodynamic drive according to Claims 1 to 4 and 7,
**characterized in that**
the first sliding contact (6) of the first auxiliary contact arrangement (6, 7), whose second sliding contact (7) is connected to the voltage source (1), is connected to the coil (3), which is associated with the switching-off process and can be connected to the voltage source (1) via the switch (13) which is associated with the switching-off process, while the second sliding contact (10) of the second auxiliary contact arrangement (9, 10), whose first sliding contact (9) can be connected to the voltage source (1) via the switch (15) which is associated with the switching-on process, is connected to the coil (2) which is associated with the switching-on process and is connected to the voltage source (1).

9. Electrodynamic drive according to Claims 1 to 8, **characterized in that** the switches (13, 15) which are associated with the switching-off process and with the switching-on process, respectively, can be driven externally.

## Revendications

1. Entraînement électrodynamique, notamment pour des appareils de coupure de haute tension, qui comporte une armature (4) pouvant être actionnée par deux bobines (2, 3) pouvant être alimentées en alternance par une source (1) de tension, qui actionne un contact de commutation d'un appareil de coupure avec possibilité d'actionnement par l'armature (4) au cours d'une opération de coupure d'une part d'un premier dispositif (6, 7, 9, 10) de contact auxiliaire qui sépare la bobine (3, 2) l'entraînant de la source (1) de tension et d'autre part d'un deuxième dispositif (6, 7, 9, 10) de contact auxiliaire qui rend prête à fonctionner la bobine (2, 3) à activer pour une opération de coupure venant ensuite,
**caractérisé en ce que** les dispositifs (6, 7, 9, 10) de contact auxiliaires pouvant être actionnés par l'armature (4) ont, respectivement, deux contacts (6, 7, 9, 10) glissants disposés sur le pourtour intérieur des bobines (2, 3).

2. Entraînement électrodynamique suivant la revendication 1, **caractérisé en ce que** les contacts (6, 7, 9, 10) glissants, qui peuvent être fermés par l'armature (4), forment, en fonction de la position de l'armature, avec celle-ci, respectivement, une voie de courant.

3. Entraînement électrodynamique suivant les revendications 1 et 2, **caractérisé en ce que** les contacts (6, 7, 9, 10) glissants disposés sur le pourtour intérieur des bobines (2, 3) ont une longueur qui correspond sensiblement à la longueur axiale de l'armature (4).

4. Entraînement électrodynamique suivant l'une des revendications 1 à 3, **caractérisé en ce que** la bobine (3 ou 2) rendue prête à fonctionner pour une opération de coupure venant ensuite peut être activée après la fin du mouvement effectué lors d'une opération de coupure de l'une des bobines à l'autre (2, 3) lorsque le contact (6, 7, 9, 10) glissant correspondant est fixé par l'armature (4).

5. Entraînement électrodynamique suivant l'une des revendications 1 à 4, **caractérisé en ce que** la liaison du premier contact (6) glissant du premier dispositif (6, 7) de contact auxiliaire ainsi que de la bobine (2) à la source (1) de tension s'effectue par un interrupteur (13) associé à une opération de déconnexion et par un interrupteur (15) associé à une opération de connexion.

6. Entraînement électrodynamique suivant l'une des revendications 1 à 5, **caractérisé en ce que** le deuxième contact (7) glissant du premier dispositif (6, 7) de contact auxiliaire, dont le premier contact (6) glissant peut être relié à la source (1) de tension par l'interrupteur (13) associé à l'opération de déconnexion, est en liaison avec la bobine (3) associée à l'opération de déconnexion et raccordé à la source (1) de tension, tandis le premier contact (9) glissant du deuxième dispositif (9, 10) de contact auxiliaire, dont le deuxième contact (10) glissant est raccordé à la source (1) de tension, est en liaison avec la bobine (2) associée à l'opération de connexion et pouvant être raccordé à la source (1) de tension par l'interrupteur (15) associé à l'opération de connexion.

7. Entraînement électrodynamique suivant l'une des revendications 1 à 4, **caractérisé en ce que** la liaison du premier contact (9) glissant du deuxième dispositif (11) de contact auxiliaire ainsi que de la bobine (3) avec la source (1) de tension s'effectue par un interrupteur (13) associé à l'opération de connexion et par un interrupteur (15) associé à l'opération de déconnexion.

8. Entraînement électrodynamique suivant l'une des revendications 1 à 4 et 7, **caractérisé en ce que** le premier contact (6) glissant du premier dispositif (6, 7) de contact auxiliaire, dont le deuxième contact (7) glissant est raccordé à la source (1) de tension, est en liaison avec la bobine (3) associée à l'opération de déconnexion et pouvant être raccordé à la source (1) de tension par l'interrupteur (13) associé à l'opération de déconnexion, tandis le deuxième contact (10) glissant du deuxième dispositif (9, 10) de contact auxiliaire, dont le premier contact (9) glissant peut être relié à la source (1) de tension par l'interrupteur (15) associé à l'opération de connexion, est en liaison avec la bobine (2) associée à l'opération de connexion et raccordé à la source (1) de tension.

9. Entraînement électrodynamique suivant l'une des revendications 1 à 8, **caractérisé en ce que** les interrupteurs (13, 15) associés aux opérations de déconnexion et de connexion peuvent être commandés de l'extérieur.
